# EUROPÄISCHE PATENTSCHRIFT

(11) **EP 0 117 425 B1**
(45) Veröffentlichungstag und Bekanntmachung des Hinweises auf die Patenterteilung: **25.03.1987**
(21) Anmeldenummer: 84100705.7
(22) Anmeldetag: 24.01.1984
(51) Int. Cl.: F25D 21/06

(54) **Signalgeber zur Steuerung des Abtauvorganges an der Luftseite des Verdampfers einer Wärmepumpe oder dergleichen**
Signal transmitter for controlling the defrosting process on the air side of the evaporator of a heat pump or the like
Transmetteur de signaux pour commander le procédé de dégel sur le côté air d'un évaporateur de pompe de chaleur ou similaire

(30) Priorität: 29.01.1983 DE 3303054
(43) Veröffentlichungstag der Anmeldung: 05.09.1984
(73) Patentinhaber: Ruhrgas Aktiengesellschaft, 45117 Essen (DE)
(72) Erfinder: Korsmeier, Wilhelm, D-4350 Recklinghausen (DE); Klein, Klaus, D-4690 Herne 1 (DE)
(74) Vertreter: Louis, Walter

## Beschreibung

Die Erfindung betrifft einen Signalgeber zur Steuerung des Abtauvorganges an der Luftseite des Verdampfers einer Wärmepumpe oder dergleichen mit den im Oberbegriff des Patentanspruchs 1 beschriebenen Merkmalen.

Aus der GB-A-2 068 100 ist eine Abtaueinrichtung bekannt, bei der ein Sensorblock direkt auf die Verdampferoberfläche aufgesetzt ist und zwei Temperatursensoren enthält, von denen ein Temperatursensor an der Verdampferoberfläche anliegt und deren Temperatur mißt und der andere Temperatursensor in einem Abstand von der Verdampferoberfläche die bei zunehmender Vereisung sinkende Temperatur der Umgebungsluft in der Nähe des Verdampfers mißt. In Abhängigkeit von der Differenz dieser beiden gemessenen Temperaturen wird der Abtauvorgang eingeleitet. Bei der aus der DE-A-2453140 bekannten Abtaueinrichtung ist ein bei stärkerer Lichtreflexion ein Signal abgebender optischer Reflexsensor direkt auf die Verdampferoberfläche ausgerichtet und wird allein mit dem vom optischen Reflexsensor abgegebenen Signal aus das Vorhandensein einer Reifschicht auf der Verdampferoberfläche geschlossen und der Abtauvorgang eingeleitet. Mit einem Thermostaten, der ein im Kühlrohrsystem der Kältemaschine angebrachtes Fühlglied hat und der die Normalfunktion der Kältemaschine zwischen den Abtauvorgängen steuert, wird der vom optischen Reflexsensor eingeleitete Abtauvorgang abgeschlossen. Aus der WO 83/00 211 ist eine Abtaueinrichtung bekannt, bei der ein auf die Temperatur in der Umgebung des Verdampfers ansprechender Thermostatschalter von einem elektrischen Heizkörper erwämt wird, um die Stromzufuhr zum Kompressor der Kältemaschine einzuschalten und die Stromzufuhr zu einer elektrischen Abtauheizung des Verdampfers abzuschalten. Die Einleitung des Abtauvorganges erfolgt durch ein Auslösesignal, welches das Signal eines optischen Reflexsensors allein oder in Verbindung mit einem anderen temperaturunabhängigen Signal zum Beispiel einer Zeitschaltuhr sein kann. Das Auslösesignal schaltet den elektrischen Heizkörper ab, so daß der dann unter dem Einfluß der Umgebungstemperatur des Verdampfers sich abkühlende Thermostatschalter die Stromzufuhr zum Kompressor abschaltet und die Stromzufuhr zu der elektrischen Abtauhe9- zung des Verdampfers einschaltet. Unabhängig davon, ob das Auslösesignal aufgehoben ist oder nicht, erfolgt die Beendigung des Abtauvorganges dadurch, daß die unter der Einwirkung der elektrischen Abtauheizung ansteigende Umgebungstemperatur des Verdampfers den Thermostatschalter in die Ausgangsstellung zurückstellt, in der die Stromzufuhr zum Kompressor eingeschaltet und die Stromzufuhr zu der Abtauheizung des Verdampfers abgeschaltet ist. Die Einleitung des Abtauvorganges nur mit Temperatursensoren und in Abhängigkeit allein davon, welche Oberflächentemperatur oder Umgebungstemperatur der Verdampfer hat und ob ein eingestellter Temperaturschwellenwert, bei dem eine Vereisung vorkommen könnte, unterschritten wird, ist nicht genügend befriedigend und zuverlässig. Wenn auf der Luftseite des Verdampfers der Taupunkt und ein dazu angepaßter Temperaturschwellenwert unterschritten wird, muß nicht sogleich schon eine den Wärmeübergang an der Verdampferoberfläche verschlechternde Reifschicht beziehungsweise Vereisung entstehen, sondern kann zunächst nur ein Kondenswasserschicht entstehen, die von selbst abfließt und keinen Abtauvorgang erfordert, der den Wärmepumpenbetrieb unnötig unterbrechen würde. Andererseits könnte bei zu niedrig eingestelltem Temperaturschwellenwert vor dessen Unterschreitung bereits eine Reifschicht entstanden sein, die den Wärmeübergang schon erheblich verschlechtert, und könnte der notwendige Abtauvorgang zu spät einsetzen. Ebenfalls ist die Einleitung des Abtauvorganges mit einem optischen Reflexsensor, auch bei Verknüpfung mit einem anderen gänzlich temperaturunabhängigen Signal, nicht genügend befriedigend und zuverlässig. Der optische Reflexsensor kann bereits aufgrund von milchig trübem Kondenswasser, das bei einem noch nicht zu einer Vereisung führenden Unterschreiten der Tau₋ punksgrenze auftreten kann, ein Signal abgeben und dadurch einen nicht erforderlichen, den Normalbetrieb der Kältemaschine unnötig störenden und unterbrechenden Abtauvorgang einleiten.

Die Erfindung hat daher zur Aufgabe, eine Lösung zu finden, mit der der Abtauvorgang zuverlässig beim Auftreten einer zu beseitigenden Vereisungsgefahr beziehungsweise beim Entstehen einer zu entfernenden Reifschicht eingeleitet werden kann und mit der der Abtauvorgang auch zuverlässig bei erfolgtem Abtauen der Reifschicht beendet werden kann. Ausgehend von einem Signalgeber der eingangs genannten Art wird diese Aufgabe erfindungsgemäß durch die im Kennzeichen des Patentanspruchs 1 aufgeführten Merkmale gelöst. Mit diesem Signalgeber werden dem Signalempfänger zur UND-Verknüpfung für die Einleitung und Beendigung des Abtauvorganges das Temperatursignal des die Verdampferoberflächentemperatur messenden Temperatursensors und das optische Reflexsignal des die Hilfsreflexfläche überwachenden optischen Reflexsensors zugeführt. Dadurch erfolgt eine Einleitung des Abtauvorganges erst dann, wenn zusätzlich zu der Signalgabe des Temperatursensors über eine Verdampfertemperatur mit der Möglichkeit einer Vereisung auch noch eine Signalgabe des optischen Reflexsensors über das Vorhandensein einer Reif- oder Eisschicht vorliegt, oder wenn zusätzlich zu einem Signal des optischen Reflexsensors, welches anstatt durch eine reflektierende weiße Vereisungsschicht auf der Hilfsreflexfläche auch durch ein weißlich trübe Kondenswasserschicht hervorgerufen sein kann, auch noch ein Signal des Temperatursensors über eine zu einer Vereisung führende niedrige Verdampfertemperatur vorliegt. Analog wird der Abtauvorgang erst beendet, wenn in der Abtauphase das Temperatursignal des Temperatursensor und das Reflexsignal des optischen Reflexsensors aufgehoben sind, das heißt wenn die Reifschicht abgetaut ist und die Verdampferoberflächentemperatur so weit angestiegen ist, daß kein Eis oder Reif mehr vorhanden sein kann.

In der Zeichnung ist ein Ausführungsbeispiel des Signalgebers nach der Erfindung dargestellt, und zwar zeigt
Figur 1 den Signalgeber in perspektivischer Darstellung,
Figur 2 den in einen Verdampfer eingesetzten Signalgeber der Figur 1 in der Ansicht von unten.

Der dargestellte Signalgeber enthält eine am Verdampfer befestigbare Konsole 1 aus wärmeleitendem Material, zum Beispiel Kupfer, und einen an der Konsole angebrachten Sensorblock 2 vorzugsweise aus Kunststoff. Der Sensorblock 2 enthält eingebettet einen Temperatursensor 3, der wärmeleitend die Konsole berührt, und einen optischen Reflexsensor 4, der Licht aussendet und auf die Lichtreflexion durch eine entstehende Reifschicht anspricht. Die Signalleitungen 5 beider Sensoren sind feuchtigkeitsdicht aus dem Sensorblock 2 herausgeführt und mit einem Signalempfänger verbindbar. Die Konsole 1 ist plattenförmig ausgebildet, so daß die Konsole in einen Luftspalt 6 zwischen zwei Verdampferlamellen 7 einführbar ist. Zur einfachen Befestigung des Signalgebers an dem Verdampfer hat die Konsole 1 eine Trapezform, so daß gegenüberliegende Plattenränder 9 keilförmig zueinander verlaufen und die Konsole mit diesen Plattenrändern zwischen zwei Verdampferröhren 10 klemmend eingesteckt werden kann. Wenigstens längs eines Plattenrandes 9 besitzt die Konsole 1 Abbrechperforationen 11 in einer Reihe oder in mehreren Reihen, so daß sich die Plattenbreite zwischen den keilförmig zueinander verlaufenden Plattenrändern 9 durch Abbrechen von Randstreifen an größere Unterschiede des Abstandes zwischen den Verdampferröhren 10 anpassen läßt. Über die Konsole 1 wird vom Temperatursensor 3 sowohl die Temperatur der den Verdampfer durchströmenden Luft als auch die Oberflächentemperatur des Verdampfers gemessen. Die Konsole 1 enthält eine Hilfsreflexfläche 12, auf der sich bei einer Vereisung des Verdampfers ebenfalls eine Reifschicht bildet. Auf diese Hilfsreflexfläche 12 ist der Reflexsensor 4 mit seiner optischen Achse ausgerichtet. Die Hilfsreflexfläche 12 ist auf ihrer dem Reflexsensor 4 zugekehrten Oberfläche mattschwarz ausgebildet, damit keine Lichtreflexion und somit auch kein Ausgangssignal des Reflexsensors auftritt, wenn noch keine weiße, stark reflektierende Reifbildung eingetreten ist oder wenn erst auf dem mattschwarzen Untergrund ein durchsichtiger flüssiger Kondensniederschlag vorliegt, der von selbst von der Hilfsreflexfläche 12 abfließt und keine Abtaueinleitung erfordert. Um das Abtropfen von Wasser von der im Einbauzustand vertikal verlaufenden Hilfsreflexfläche 12 zu fördern, hat die Hilfsreflexfläche 12 eine im Einbauzustand an ihrer Unterkante abwärts gerichtete Wasserablaufspitze 13. Eine zusätzlich vorgesehene, horizontal gerichtete weitere Wasserablaufspitze verbessert das Abtropfen, wenn der Signalgeber in einer um 90 Grad verdrehten Position angewendet wird. Ferner besitzt die Hilfsreflexfläche 12 einen zu Sensorblock 2 hin gewölbt ausgebildeten Reflexpunkt 14, um den herum das Wasser zur Wasserablaufspitze 13 fließt, so daß der Reflexpunkt 14 weitgehend ohne Wasserfilm bleibt und möglichst wenig Licht reflektiert.

Die Ausbildung der Konsole 1 als Platte hat den Vorzug, daß der Signalgeber durch Einführen der Konsole zwischen Verdampferlamellen und Einklemmen zwischen Verdampferröhren bequem an denjenigen Stellen, zum Beispiel an der Ansaugseite des Verdampfers, angeordnet werden kann, an denen je nach Art und Durchströmung des Verdampfers erfahrungsgemäß am ehesten eine den Kältekreislauf störende Vereisung beziehungsweise Reifbildung auftritt. Sinkt die vom Temperatursensor 3 über die Konsole 1 festgestellte Oberflächentemperatur des Verdampfers unter einen eingestellten Temperaturschwellenwert ab, bei dem eine Vereisungsgefahr beginnen kann, entsteht in der Abtausteuerungseinrichtung durch den Temperatursensor ein erstes Signal. Erst wenn der Reflexsensor 4 auf eine an der Hilfsreflexfläche 12 entstehende, reflektierende Reifschicht anspricht und ein zweites Signal erzeugt, wird der Abtauvorgang eingeleitet. Hierbei kann vorzugsweise eine Schaltverzögerung der Abtausteuerungseinrichtung vorgesehen sein, damit eine kurzfristige Unterschreitung des Temperaturschwellenwertes und Überschreitung des Lichtreflexionsschwellenwerter noch nicht zu einer Einleitung des Abtauvorganges führen. Gleichartig kann auch für die Beendigung des Abtauvorganges nach Aufhebung des Temperatur- und des Reflexionssignals eine Schaltverzögerung vorgesehen werden. Die Überwachung einer Reifschichtbildung mittels des Reflexsensors kann auch im Impulsbetrieb stattfinden, falls ein Dauerbetrieb der Lichtsendediode des Reflexsensors nicht gewünscht wird.

Die Art der Vereisung von Verdampfern wird stark von dem jeweiligen Zustand der Außenluft beeinflußt. Die Eisschicht am Verdampfer ist in einem Farbbereich von transparent (Eis zum Teil mit Wasser) bis weiß anzutreffen. Diesen Bereich muß der Reflexsensor erkennen. Ferner soll der Reflexsensor nicht nur den Reflexionsgrad, sondern auch den Reflexionsabstand auswerten, um die Eisschichtstärken zu erfassen. Aus diesen Bedingungen heraus ist zu erkennen, daß der Reflexsensor ohne eine zusätzliche Information nicht immer das richtige Signal liefern kann. Mit Hilfe des Temperatursensors wird das Signal des Reflexsensors dem Zustand des Verdampfers eindeutig zugeordnet. So zum Beispiel bedeutet das Signal des Reflexsensors bei niedrigen Temperaturen das Vorhandensein einer Vereisung und bei positiven Temperaturen ein Vorhandensein von Wasser. Solange beim Abtauvorgang noch Eis vorhanden ist, beträgt die Temperatur höchstens 0 °C. Erst wenn der Temperatursensor positive Temperaturen erreicht, ist das Eis geschmolzen und kann dann der Abtauvorgang zur richtigen Zeit beendet werden. Die UND-Verknüpfung beider Signale ist ein wichtiges Merkmal des Signalgebers beziehungsweise Abtausensors. Mit dem Reflexsensor wird auch die Stärke der Eisschicht bestimmt. Vorteilhafterweise arbeitet der Reflexsensor im Infrarotbereich und wird er getaktet und wird vor dem Reflexsensor ein geeignetes Lichtfilter angeordnet, welches den Reflexsensor gegen Störlicht wie zum Beispiel Tageslicht oder Leuchtstofflampen, abschirmt und dadurch Fehlbeeinflussungen des Reflexsensors durch Störlicht ausschaltet.

## Patentansprüche

1. Signalgeber zur Steuerung des Abtauvorganges an der Luftseite des Verdampfers einer Wärmepumpe oder dergleichen, bestehend aus einem Sensorblock mit einem Temperatursensor zur Messung der Verdampferoberflächentemperatur und einem auf eine Reif- oder Eisbildung reagierenden Sensor, die beide durch Signalleitungen mit einem Signalempfänger verbindbar sind, dadurch gekennzeichnet, daß der Signalgeber eine an dem Verdampfer befestigbare Konsole (1) aus wärmeleitendem Material aufweist, an der der Sensorblock (2) angebracht ist und mit der der Temperatursensor (3) des Sensorblockes wärmeleitend verbunden ist, und daß der Sensorblock als zweiten Sensor einen optischen Reflexsensor (4) enthält, der mit seiner optischen Achse auf eine an der Konsole ausgebildete, vertikal verlaufende und mattschwarze Hilfsreflexfläche (12) ausgerichtet ist, die mit einem zum Sensorblock (2) hin gewölbt ausgebildeten Reflexpunkt (14) versehen ist.

2. Signalgeber nach Anspruch 1, dadurch gekennzeichnet, daß die Hilfsreflexfläche (12) eine im Einbauzustand an ihrer Unterkante abwärts gerichtete Wasserablaufspitze (13) aufweist.

3. Signalgeber nach Anspruch 1 oder 2, dadurch gekennzeichnet, daß die Konsole (1) plattenförmig ist und gegenüberliegende Plattenränder (9) der Konsole keilförmig zueinander verlaufen und daß die Platte (1) längs wenigstens eines dieser Plattenränder Abbrechperforationen (11) aufweist.

## Claims

1. A signal transmitter arrangement for controlling the defrosting of the air side of an evaporator means of a heat pump.or the like comprising a sensing assembly consisting of a temperature sensing device for measuring the temperature on the surface of said evaporator means and a sensing device responding to the formation of frost or ice, said two sensing devices being coupled to a receiver for the transmission of signals, wherein said signal transmittal arrangement comprises a thermally conductive console (1) attachable to said evaporator means to which said sensing assembly (2) is connected, said temperature sensing device (3) being connected with said sensing assembly in a thermally conductive fashion, and wherein said sensing assembly comprises a photosensitive sensing device (4) constituting the second sensing device the optic axis of said photosensitive sensing device being aligned to an auxiliary matte black reflective surface (12) arranged vertically on said console, said reflective surface having a circular area of reflection (14) convex relative to said sensing assembly (2).

2. A signal transmitter arrangement according to claim 1 wherein said auxiliary reflective surface (12) comprises a prong-shaped drip surface (13) the tip of said drip surface pointing downwards when said sensing assembly is fitted to said console.

3. A signal transmitter arrangement according to claim 1 or 2 wherein said console (1) is plate-shaped, the opposite edges (9) of said console approaching each other in a wedge-type fashion and wherein perforations (11) provided along at least one edge of said plate-shaped console allow a relatively easy reduction in the size of said console.

## Revendications

1. Système transmetteur de signaux pour la commande du dégivrage du côté air de l'évaporateur d'une pompe à chaleur ou similaire, comprenant un bloc détecteur, composé d'un détecteur de la température de la surface dudit évaporateur et d'un détecteur réagissant à la formation de givre ou de glace, les deux détecteurs pouvant être reliés à un récepteur de signaux ; système transmetteur caractérisé par le fait qu'il est muni d'une console (1) en matériau conducteur de chaleur pouvant être fixée sur ledit évaporateur, ledit bloc détecteur (2) étant connecté à ladite console (1) de façon à assurer la conductibilité thermique ainsi que par le fait que ledit bloc détecteur comprend comme deuxième détecteur un dispositif photo-sensible (4) dont l'axe optique est aligné sur une surface reflétante auxiliaire (12) noire mate, disposée verticalement sur ladite console, ladite surface reflétante ayant une partie circulaire (14) convexe par rapport audit bloc détecteur (2).

2. Système transmetteur de signaux selon la revendication 1, caractérisé par le fait que ladite surface reflétante auxiliaire (12) est munie d'une pointe d'égouttage (13), regardant vers le bas après le montage.

3. Système transmetteur de signaux selon l'une quelconque des revendications 1 ou 2, caractérisé par le fait que ladite console (1) est en forme d'une plaque et que les bords opposés (9) de ladite plaque (1) se rapprochent de façon conique et qu'au moins l'un desdits bords est muni de perforations (11), permettant une réduction relativement facile des dimensions de ladite console.
